# EUROPÄISCHE PATENTSCHRIFT

(11) **EP 1 249 027 B1**
(45) Veröffentlichungstag und Bekanntmachung des Hinweises auf die Patenterteilung: **01.10.2003**
(21) Anmeldenummer: 01907375.8
(22) Anmeldetag: 19.01.2001
(51) Int. Cl.: H01H 9/06, H01H 21/52

(54) **ELEKTRISCHER SCHALTER**
ELECTRIC SWITCH
COMMUTATEUR ELECTRIQUE

(30) Priorität: 22.01.2000 DE 10002695; 22.01.2000 DE 10002696
(43) Veröffentlichungstag der Anmeldung: 16.10.2002
(73) Patentinhaber: Marquardt GmbH, 78604 Rietheim-Weilheim (DE)
(72) Erfinder: SCHÄFFELER, Alois, D-78549 Spaichingen (DE); STEIDLE, Alfons, D-78549 Spaichingen (DE); LEIBINGER, Paul, D-78604 Rietheim-Weilheim (DE)
(74) Vertreter: Otten, Herbert
(86) Internationale Anmeldenummer: DE0100216
(87) Internationale Veröffentlichungsnummer: WO01054153

(56) Entgegenhaltungen:
- DE-A- 3 610 682
- DE-A- 3 638 952
- DE-A- 3 831 344
- DE-A- 4 232 402
- US-A- 5 644 112

## Beschreibung

Die Erfindung betrifft einen elektrischen Schalter nach dem Oberbegriff des Patentanspruchs 1.

Derartige elektrische Schalter werden in Elektrohandwerkzeugen, wie Bohrmaschinen, Winkelschleifer, Kreissägen, Oberfräsen, Heckenscheren o. dgl., verwendet. Insbesondere kann es sich dabei um Elektrowerkzeuge handeln, die mit Gleichstrom betrieben werden. Außerdem können solche Schalter mit einer Verzögerung schalten, beispielsweise für einen Sanftanlauf beim Einschalten und/oder fiir eine Kurzschlußbremsung des Elektrowerkzeugs.

Aus der DE 42 32 402 A1 ist ein für eine Kurzschlußbremsung des Elektrowerkzeugs geeigneter elektrischer Schalter bekannt. Dieser Schalter weist wenigstens ein Kontaktsystem auf, das einen zwischen einer Aus- und einer Ein-Schaltstellung umschaltend bewegbaren Schaltkontakt sowie einen in der Ein-Schaltstellung mit dem Schaltkontakt zusammenwirkenden Festkontakt besitzt. Zur Umschaltung wirkt auf den Schaltkontakt ein manuell bewegliches Betätigungsorgan ein. Weiter besitzt der Schalter ein Verzögerungsmittel, das zur Verzögerung der Umschaltbewegung in die eine Schaltstellung mit dem Schaltkontakt in Wirkverbindung steht.

Das in der Art einer Verzögerungstrommel ausgestaltete Verzögerungsmittel ist im Gehäuse des Schalters in unmittelbarer Nähe, unterhalb des Kontaktsystems angeordnet. Das Betätigungsorgan befindet sich oberhalb des Kontaktsystems, an der gegenüberliegenden Seite des Gehäuses. Der Schalter weist daher eine beachtliche Größe auf, was bei den oft beengten Platzverhältnissen im Elektrowerkzeug hinderlich sein kann. Außerdem sind die Mittel für die Wirkverbindung zwischen der Verzögerungstrommel und dem Schaltkontakt komplex ausgestaltet. Die Herstellung der Mittel ist teuer und deren Montage aufwendig. Fehlereinflüsse im Betrieb des Schalters lassen sich nicht in allen Fällen ausschließen, insbesondere kann auch beim Umschalten in die andere Schaltstellung eine nicht gewünschte Verzögerung der Umschaltbewegung des Schaltkontakts auftreten.

Der Erfindung liegt die Aufgabe zugrunde, einen Schalter, der ein mit dem Schaltkontakt zusammenwirkendes Verzögerungsmittel besitzt, in kleinbauender Größe und/oder mit einer fehlerunanfälligen Umschaltverzögerung in die eine Schaltstellung zu schaffen.

Diese Aufgabe wird bei einem gattungsgemäßen elektrischen Schalter durch die kennzeichnenden Merkmale des Anspruchs 1 gelöst.

Ein besonders kompakter Schalter wird dadurch geschaffen, daß das Verzögerungsmittel und das Betätigungsorgan an derselben Seite des Kontaktsystems angeordnet sind, wobei an dieser Seite des Gehäuses ein an Betätigungsorgan angelenkter Schieber, befindlich ist und das Verzögerungsmittel in Verlängerung des Schiebers angeordnet ist.

Weitere Ausgestaltungen der Erfindung sind Gegenstand der Unteransprüche.

Ein besonders betriebssicher arbeitender Schalter wird ergänzend dadurch geschaffen, daß die Wirkverbindung zwischen dem Verzögerungsmittel und dem Schaltkontakt bei der Umschaltbewegung des Schaltkontakts in die andere Schaltstellung, insbesondere in die Aus-Schaltstellung, derart verringert ist, daß sich der Schaltkontakt im wesentlichen unverzögert in die andere Schaltstellung bewegt.

Im allgemeinen ist das Kontaktsystem in einem Gehäuse angeordnet. Bevorzugterweise befinden sich bis zu vier hintereinanderliegende Kontaktsysteme im Gehäuse. Beispielsweise dienen davon zwei Kontaktsysteme für die Spannungsversorgung mit einem Sanftanlauf beim Einschalten des Elektromotors des Elektrowerkzeugs, das dritte Kontaktsystem zum Kurzschließen des Elektromotors für das Bremsen des Elektrowerkzeugs beim Abschalten der Spannungsversorgung, und das vierte Kontaktsystem als Überbrückung zur vollen Spannungsversorgung des Elektromotors des Elektrowerkzeugs nach Beendigung des Sanftanlaufs.

Das Betätigungsorgan kann an der Oberseite des Gehäuses beweglich gelagert sein. In einer Ausbildung ist ein in das Gehäuse führender, auf einen Schlitten einwirkender Schieber am Betätigungsorgan angelenkt. Der Schaltkontakt ist am Schlitten mit Hilfe eines elastischen Mittels, beispielsweise mittels einer Druckfeder, elastisch gelagert. Weiterhin kann am Schlitten eine zur Druckpunkterzeugung für die Umschaltbewegung dienende, mit dem Gehäuse zusammenwirkende erste Feder angeordnet sein. Zusätzlich kann noch eine mit dem Schieber zusammenwirkende, eine schnappende Umschaltbewegung unterstützende zweite Feder angeordnet sein. Darüber hinaus kann am Schieber eine zur Rückstellung dienende dritte Feder befindlich sein.

In einer Weiterbildung befindet sich an der Oberseite des Gehäuses ein Führungskanal für den Schieber. Es bietet sich dann an, das Verzögerungsmittel an der Oberseite im Gehäuse und in Verlängerung des Führungskanals anzuordnen. Das Verzögerungsmittel kann als eine Verzögerungstrommel ausgebildet sein. Bevorzugterweise ist an der Oberseite des Gehäuses ein Gehäuseansatz, der insbesondere in etwa halbzylinderförmig ausgestaltet ist, zur Aufnahme und Lagerung für die Verzögerungstrommel angeordnet.

In einer Ausgestaltung weist das Verzögerungsmittel eine mit einer viskosen Flüssigkeit gefüllte Zylindertrommel und eine in der Zylindertrommel angeordnete Welle auf, so daß die Zylindertrommel relativ zur Welle gedämpft bewegbar ist. Es kann ein Wellenende an einer Seite aus der Zylindertrommel herausragen. Weiter kann an der Zylindertrommel eine Verzahnung, insbesondere in der Art eines Ritzels an der dem Wellenende gegenüberliegenden Seite der Zylindertrommel, angebracht sein. Ein Übertragungselement kann dann zur Einwirkung auf den Schaltkontakt mittels einer Gegenverzahnung von der Zylindertrommel gedämpft bewegbar sein.

In weiterer Ausgestaltung ist im Schlitten ein gegen das elastische Mittel für die Lagerung des Schaltkontakts wirkendes Schiebeelement beweglich gelagert. Das Übertragungselement kann dann mit dem Schiebeelement derart gekoppelt sein, daß gegen die vom elastischen Mittel bei der Umschaltbewegung des Schaltkontakts ausgeübte Kraft die von dem Verzögerungsmittel ausgeübte hemmende Kraft zur Verzögerung der Umschaltbewegung wirkt.

In einer Weiterbildung ist das Übertragungselement als ein in etwa kreisförmiges Ringelement ausgestaltet. An der dem Schiebeelement abgewandten Peripherie des Ringelements kann ein Wellenstumpf angeordnet sein, der in eine Lagerstelle im Gehäuseansatz für die Drehung des Ringelements eingreift, wobei der Drehwinkel insbesondere durch Anschläge im Gehäuseansatz festgelegt ist. In etwa dem Wellenstumpf gegenüberliegend kann an der Peripherie des Ringelements ein Ansatz für die Kopplung mit dem Schiebeelement angebracht sein.

Als weitere Ausbildung bietet sich an, die Gegenverzahnung in der Art einer Innenverzahnung am Ringelement anzubringen. Beispielsweise kann die Innenverzahnung in etwa kreisabschnittsförmig ausgestaltet sein. Das Schiebeelement kann eine in etwa U-formige Aufnahme besitzen, in die der Ansatz am Ringelement eingreift. Weiterhin können der Schaltkontakt und das Schiebelement an der dem Verzögerungsmittel abgewandten Seite des Schlittens angeordnet sein. Die U-förmige Aufnahme kann durch einen Durchbruch im Schlitten an der dem Verzögerungsmittel zugewandten Seite des Schlittens herausragen.

In einer weiteren Ausgestaltung weist das Übertragungselement zwei Ringelemente auf, die in etwa um die Höhe der Zylindertrommel für das Verzögerungsmittel voneinander beabstandet sind. Bevorzugterweise befindet sich an jedem Ringelement jeweils ein Wellenstumpf zur Lagerung des Übertragungselements in jeweils einer zugeordneten Lagerstelle im Gehäuseansatz. Es kann jedoch lediglich an dem dem Wellenende des Verzögerungsmittels abgewandten Ringelement eine Innenverzahnung angebracht sein. Die Ansätze können als ein die beiden Ringelemente miteinander verbindendes Stabelement ausgebildet sein. Das Stabelement kann schließlich in etwa mittig eine Querschnittsverringerung aufweisen, mit der das Stabelement in die U-förmige Aufnahme am Schiebeelement eingreift.

Die mit der Erfindung erzielten Vorteile bestehen insbesondere darin, daß der elektrische Schalter trotz hoher Leistungsfähigkeit einen lediglich geringen Einbauraum im Elektrowerkzeug erfordert. Der Schalter ist daher insbesondere zum Einbau in schlanke, ergonomisch geformte Handgriffe von Elektrowerkzeugen geeignet. Dadurch daß die Wirksamkeit des Verzögerungsmittels auf eine Schaltrichtung begrenzbar ist, erlischt ein eventuell beim Abschalten des Elektrowerkzeugs auftretender Lichtbogen sofort, womit einer Zerstörung des Kontaktsystems wirksam vorgebeugt und die Lebensdauer des Schalters verlängert ist. Der Schalter ist daher für hohe Ströme, insbesondere auch für Gleichstromanwendungen, geeignet. Ebenso ist ein Einsatz des Schalters als Bremsschalter möglich. Mit der Ausgestaltung des die Kopplung zwischen dem Verzögerungsmittel und dem Schaltkontakt bewirkenden Übertragungselementes gelingt es, daß das Übertragungselement trotz dessen Kompaktheit größere Winkelwege bei geringem Platzbedarf zurücklegen kann. Dadurch ist wiederum vorteilhafterweise gewährleistet, daß auch längere Verzögerungszeiten beliebig einstellbar sind. Schließlich besitzt der Schalter auch vergleichweise wenig Einzelteile, womit dieser sehr kostengünstig herzustellen ist.

Ein Ausführungsbeispiel der Erfindung mit verschiedenen Weiterbildungen und Ausgestaltungen ist in den Zeichnungen dargestellt und wird im folgenden näher beschrieben. Es zeigen
- Fig. 1: einen elektrischen Schalter in Seitenansicht,
- Fig. 2: einen Schnitt entlang der Linie 2-2 in Fig. 1,
- Fig. 3: einen Schnitt entlang der Linie 3-3 in Fig. 2,
- Fig. 4: einen Ausschnitt entlang der Linie 4-4 in Fig. 1 und
- Fig. 5: einen Schnitt entlang der Linie 5-5 in Fig. 1.

In Fig. 1 ist ein elektrischer Schalter 1 zu sehen, der in Elektrohandwerkzeugen verwendet wird. Es kann sich bei den Elektrowerkzeugen um Bohrmaschinen, Winkelschleifer, Kreissägen, Oberfräsen, Heckenscheren o. dgl. handeln. Insbesondere ist der elektrische Schalter 1 für leistungsstarke Elektrowerkzeuge geeignet, die mit Gleichstrom betrieben werden. Weiter ist der Schalter 1 für Elektrowerkzeuge geeignet, die mit einem Sanftanlauf und/oder einer elektrischen Kurzschlußbremsung ausgerüstet sind.

Der Schalter 1 besitzt ein Gehäuse 2, in dem wenigstens ein Kontaktsystem 3 angeordnet ist. Vorliegend befinden sich insgesamt bis zu vier hintereinanderliegende Kontaktsysteme 3 im Gehäuse 2, wobei diese in Fig. 2 näher mit den Bezugszeichen 3a, 3b, 3c, 3d bezeichnet sind. Dabei dienen zwei Kontaktsysteme 3a, 3b für die Spannungsversorgung mit einem Sanftanlauf beim Einschalten des Elektromotors des Elektrowerkzeugs. Für den Sanftanlauf ist beispielsweise ein Vorwiderstand in die Spannungsversorgung zum Elektromotor geschaltet. Das vierte Kontaktsystem 3d kann als Überbrückung des Vorwiderstandes zur vollen Spannungsversorgung des Elektromotors des Elektrowerkzeugs nach Beendigung des Sanftanlaufs dienen. Das dritte Kontaktsystem 3c schließlich bewirkt ein Kurzschließen des Elektromotors des Elektrowerkzeugs beim Abschalten der Spannungsversorgung, womit ein schnelles Abbremsen des Elektromotors erzielt wird.

Das Kontaktsystem 3 weist einen zwischen zwei Schaltstellungen, nämlich einer Aus-Schaltstellung und einer Ein-Schaltstellung, umschaltend bewegbaren Schaltkontakt 4 sowie einen Festkontakt 5 auf. In der Ein-Schaltstellung liegt der Schaltkontakt 4 am Festkontakt 5 an und wirkt mit diesem zum Schliessen der elektrischen Verbindung zusammen. In der Aus-Schaltstellung ist der Schaltkontakt 4 vom Festkontakt 5 entfernt, womit die elektrische Verbindung unterbrochen ist.

Zur Umschaltung zwischen den beiden Schaltstellungen wirkt auf den Schaltkontakt 4 ein in Fig. 1 sichtbares, an der Oberseite 7 des Gehäuses 2 beweglich gelagertes Betätigungsorgan 6 ein, das somit manuell beweglich ist. Wie näher aus Fig. 3 hervorgeht, ist im Gehäuse 2 weiter ein Verzögerungsmittel 8 angeordnet, das zur Verzögerung der Umschaltbewegung des Schaltkontakts 4 in wenigstens eine der beiden Schaltstellungen mit dem Schaltkontakt 4 in Wirkverbindung steht. Vorliegend wirkt zum Beispiel das Verzögerungsmittel 8 mit dem Schaltkontakt 4 des vierten Kontaktsystems 3d zur Überbrückung des Vorwiderstands mit einer gewissen Verzögerungszeit, die durch die Beendigung des Sanftanlaufs des Elektromotors bestimmt ist, zusammen.

Erfindungsgemäß sind nun das Verzögerungsmittel 8 und das Betätigungsorgan 6 an derselben Seite des Kontaktsystems 3, und zwar an der Oberseite 7 des Gehäuses 2, angeordnet. Dadurch erfordert das Verzögerungsmittel 8 keinen wesentlichen zusätzlichen Platzbedarf im Schalter 1, womit man einen besonders kompakten Schalter 1 erhält.

In einer Alternative/Ergänzung steht das Verzögerungsmittel 8 lediglich zur Verzögerung der Umschaltbewegung in die eine Schaltstellung, und zwar bei der Umschaltbewegung in die Ein-Schaltstellung, mit dem Schaltkontakt 4 in Wirkverbindung. Hier ist nun die Wirkverbindung zwischen dem Verzögerungsmittel 8 und dem Schaltkontakt 4 bei der Umschaltbewegung des Schaltkontakts 4 in die andere Schaltstellung, und zwar bei der Umschaltbewegung des Schaltkontakts 4 in die Aus-Schaltstellung, derart verringert, daß sich der Schaltkontakt 4 im wesentlichen unverzögert in die andere Schaltstellung bewegt. Da keine wesentliche Verzögerung beim Ausschalten des Schalters 1 auftritt, wird ein eventuell auftretender Lichtbogen unmittelbar gelöscht, womit eine Zerstörung des Kontaktsystems 3 des Schalters 1 wirksam verhindert ist. Diese alternative/ergänzende Ausgestaltung ist insbesondere bei einem Schalter 1 für ein Elektrowerkzeug vorteilhaft, das mittels Gleichstrom betrieben wird.

Im folgenden sollen verschiedene Weiterbildungen des erfindungsgemäßen Schalters 1 näher beschrieben werden.

Bei einer solchen weiteren Ausgestaltung, zu der auch auf die nicht vorveröffentlichte deutsche Offenlegungsschrift DE 199 30 558 A1 Bezug genommen wird, befindet sich im Gehäuse 2 ein Schlitten 9, an dessen Unterseite der Schaltkontakt 4 mit Hilfe eines elastischen Mittels, beispielsweise mittels einer Druckfeder 13, elastisch gelagert ist. Mit Hilfe eines in das Gehäuse 2 führenden, auf den Schlitten 9 einwirkenden Schiebers 15, der am Betätigungsorgan 6 angelenkt ist, ist der Schlitten 9 zwischen zwei Stellungen bewegbar. In der einen Stellung des Schlittens 9 befindet sich dann das Kontaktsystem 3 in der Aus-Schaltstellung und in der anderen Stellung des Schlittens 9 befindet sich das Kontaktsystem 3 in der Ein-Schaltstellung. Bevorzugterweise ist der Schaltkontakt 4 in der Art einer Kontaktbrücke ausgebildet, womit dieser in der Ein-Schaltstellung jeweils zwei zugeordnete Festkontakte 5 überbrückt, wie man anhand von Fig. 2 erkennt.

Wie man näher in Fig. 4 sieht, ist am Schlitten 9 eine erste Feder 10 in der Art einer Druckpunktfeder angeordnet. Im Gehäuse 2 befindet sich eine der ersten Feder 10 zugeordnete Schaltpunktkulisse 14. Die erste Feder 10 wirkt nun bei der durch Betätigung des Betätigungsorgans 6 über den Schieber 15 bewirkten Bewegung des Schlittens 9 mit der gegenüber dem Schlitten 9 feststehenden Schaltpunktkulisse 14 im Sinne einer Druckpunkterzeugung derart zusammen, daß eine Federkraft entgegen der Bewegungsrichtung des Schlittens 9 bis zu dem bei Überwindung des Druckpunkts erreichten Umschaltpunkt wirksam ist. Nach Überwindung des Umschaltpunkts wird die gespeicherte Federenergie der ersten Feder 10 frei, so daß der Schlitten 9 mit einer Art von Schnappbewegung zwischen seinen beiden Stellungen umschaltbar ist. Am Schlitten 9 ist eine weitere, zweite Feder 11 angeordnet, die beim Umschalten beziehungsweise bei Bewegung des Schlittens 9 eine zusätzliche Federkraft erzeugt. Diese zusätzliche Federkraft wirkt bis zum Umschaltpunkt entgegen der Bewegungsrichtung des Schlittens 9. Bei Überwindung des Umschaltpunkts wirkt diese weitere Federkraft dann in Bewegungsrichtung des Schlittens 9, wodurch eine Unterstützung der Schnappbewegung des Schlittens 9 erreicht wird. Am Schieber 15 schließlich ist eine zur Rückstellung von der Ein- in die Aus-Schaltstellung dienende dritte Feder 12 befindlich, die in Fig. 3 gezeigt ist.

In weiterer Ausgestaltung ist, wie in Fig. 1 zu sehen ist, an der Oberseite 7 des Gehäuses 2 ein Führungskanal 16 für den Schieber 15 befindlich. Es kann sich dann anbieten, das Verzögerungsmittel 8 an der Oberseite 7 im Gehäuse 2, und zwar zweckmäßigerweise in Verlängerung des Führungskanals 16 anzuordnen. Ist das Verzögerungsmittel 8 in der Art einer Verzögerungstrommel ausgebildet, so kann zur Aufnahme und Lagerung für die Verzögerungstrommel an der Oberseite 7 des Gehäuses 2 ein Gehäuseansatz 17 vorhanden sein, der in etwa halbzylinderförmig ausgestaltet ist.

Wie man in Fig. 5 sieht, weist das als Verzögerungstrommel ausgestaltete Verzögerungsmittel 8 eine mit einer viskosen Flüssigkeit gefüllte Zylindertrommel 18 und eine in der Zylindertrommel 18 angeordnete Welle 19 auf. Dadurch ist die Zylindertrommel 18 relativ zur Welle 19 gedämpft bewegbar. Ein Wellenende 31 der Welle 19 ragt an einer Seite aus der Zylindertrommel 18 heraus, so daß das Wellenende 31 zur Lagerung des Verzögerungsmittels 8 im Gehäuseansatz 17 dient. An der Zylindertrommel 18 ist eine Verzahnung 21, und zwar in der Art eines Ritzels, an der dem Wellenende 31 gegenüberliegenden Seite der Zylindertrommel 18 angebracht. Ein Übertragungselement 20, das mittels einer Gegenverzahnung 22 von der Zylindertrommel 18 gedämpft bewegbar ist, dient zur Einwirkung auf den Schaltkontakt 4, um so den Schaltkontakt 4 mit einer Verzögerungszeit umzuschalten. Die Verzögerungszeit wird zum einen durch die Viskosität der Flüssigkeit in der Zylindertrommel 18 und zum anderen auch durch das Übersetzungsverhältnis von Verzahnung 21 und Gegenverzahnung 22 sowie durch die Größe des durch das Übertragungselement 20 bewirkten Hebelarmes bestimmt. Die Ausgestaltung durch die Verzahnung 21 mit der Gegenverzahnung 22 ergibt trotz geringer Höhe des Übertragungselementes 20, was fiir einen kleinbauenden Schalter 1 förderlich ist, große Winkelwege fiir das Übertragungselement 20. Das gibt wiederum die Möglichkeit, auch größere Verzögerungszeiten einzustellen. Bei der Einschaltverzögerung für den Sanftanlauf des Elektrowerkzeugs kann beispielsweise eine Verzögerungszeit von einigen hundert Millisekunden bis zu mehreren Sekunden gewählt werden.

Im Schlitten 9 kann ein gegen die als elastisches Mittel für die Lagerung des Schaltkontakts 4 dienende Druckfeder 13 wirkendes Schiebeelement 23 beweglich gelagert sein, wie anhand von Fig. 3 näher zu sehen ist. Das Übertragungselement 20 ist mit dem Schiebeelement 23 derart gekoppelt, daß die von dem Verzögerungsmittel 8 ausgeübte hemmende Kraft auf die Druckfeder 13 einwirkt. Diese hemmende Kraft wirkt gegen die von der Druckfeder 13 auf den Schaltkontakt 4 in Richtung zum Festkontakt 5 ausgeübte Kraft. Folglich wird bei der Umschaltbewegung des Schaltkontakts 4 in Richtung zur Ein-Schaltstellung eine Verzögerung dieser Umschaltbewegung bewirkt, da insoweit auf den Schaltkontakt 4 lediglich die Kräfte von der Druckfeder 13 und dem Verzögerungsmittel 8 einwirken. Umgekehrt wirkt jedoch bei der Umschaltbewegung des Schaltkontakts 4 in Richtung zur Aus-Schaltstellung die rückstellende Kraft der dritten Feder 12 sowie gegebenenfalls der ersten und zweiten Feder 10, 11 über einen in Fig. 2 sichtbaren Anschlag 24 im Schlitten 9 direkt auf den Schaltkontakt 4 ein, womit sich eine Hemmwirkung des Verzögerungsmittels 8 nicht auswirken kann und der Schaltkontakt 4 sich im wesentlichen unverzögert bewegt. Das Verzögerungsmittel 8 ist daher bei der Bewegung in die Ein-Schaltstellung wirksam in den Bewegungsablauf des Schaltkontakts 4 eingekoppelt und bei der Bewegung in die Aus-Schaltstellung vom Bewegungsablauf des Schaltkontakts 4 im wesentlichen entkoppelt.

In einer zweckmäßigen Ausbildung, die in Fig. 3 näher zu sehen ist, ist das Übertragungselement 20 als ein in etwa kreisförmiges Ringelement 25 ausgestaltet. An der dem Schiebeelement 23 abgewandten Peripherie des Ringelements 25 ist ein Wellenstumpf 26 angeordnet, der in eine in Fig. 5 gezeigte Lagerstelle 27 im Gehäuseansatz 17 eingreift, so daß das Ringelement 25 um einen bestimmten Winkel drehbar ist. Dieser Winkel kann durch Anschläge 32 im Gehäuseansatz 17 festgelegt sein. In etwa dem Wellenstumpf 26 gegenüberliegend an der Peripherie des Ringelements 25 ist ein Ansatz 28 für die Kopplung mit dem Schiebeelement 23 angebracht. Der Winkel, um den sich das Ringelement 25 drehen kann, bestimmt die Wirksamkeit der Kopplung zwischen dem Verzögerungsmittel 8 und dem Schiebeelement 23 mittels des Übertragungselements 20 sowie die Verzögerungszeit.

Die Gegenverzahnung 22 ist in der Art einer Innenverzahnung am Ringelement 25 und zwar als eine in etwa kreisabschnittsförmige Innenverzahnung angebracht. Das Schiebeelement 23 besitzt eine in etwa U-förmige Aufnahme 29, in die der Ansatz 28 am Ringelement 25 zur Kopplung eingreift. Der Schaltkontakt 4 und das Schiebelement 23 sind an der dem Verzögerungsmittel 8 abgewandten Seite des Schlittens 9 angeordnet. Um den Kopplungseingriff zu gestatten, ragt daher die U-förmige Aufnahme 29 durch einen Durchbruch 30 im Schlitten 9 an der dem Verzögerungsmittel 8 zugewandten Seite des Schlittens 9 heraus.

In einer weiteren Ausgestaltung, die in Fig. 5 gezeigt ist, weist das Übertragungselement 20 zwei Ringelemente 25 auf, die in etwa um die Höhe der Zylindertrommel 18 für das Verzögerungsmittel 8 voneinander beabstandet sind. An jedem Ringelement 25 ist jeweils ein Wellenstumpf 26 zur Lagerung des Übertragungselements 20 in jeweils einer zugeordneten Lagerstelle 27 im Gehäuseansatz 17 befindlich. Lediglich an dem dem Wellenende 31 der Welle 19 des Verzögerungsmittels 8 abgewandten Ringelement 25 ist eine Innenverzahnung als Gegenverzahnung 22 angebracht. Die Ansätze 28 sind als ein die beiden Ringelemente 25 miteinander verbindendes Stabelement ausgebildet. Das Stabelement weist in etwa mittig eine nicht weiter gezeigte Querschnittsverringerung auf, mit der das Stabelement in die U-förmige Aufnahme 29 am Schiebeelement 23 eingreift.

Die Erfindung ist nicht auf das beschriebene und dargestellte Ausführungsbeispiel beschränkt. So kann der erfindungsgemäße Schalter nicht nur in Elektrowerkzeugen eingesetzt werden, sondern kann auch in elektrischen Gartengeräten, elektrischen Haushaltsgeräten o. dgl. Verwendung finden.

### Bezugszeichen-Liste:

- 1:: elektrischer Schalter
- 2:: Gehäuse
- 3,3a, 3b,3c, 3d:: Kontaktsystem
- 4:: Schaltkontakt
- 5:: Festkontakt
- 6:: Betätigungsorgan
- 7:: Oberseite (von Gehäuse)
- 8:: Verzögerungsmittel
- 9:: Schlitten
- 10:: erste Feder
- 11:: zweite Feder
- 12:: dritte Feder
- 13:: Druckfeder (an Schaltkontakt)
- 14:: Schaltpunktkulisse
- 15:: Schieber
- 16:: Führungskanal
- 17:: Gehäuseansatz
- 18:: Zylindertrommel
- 19:: Welle
- 20:: Übertragungselement
- 21:: Verzahnung (an Verzögerungsmittel)
- 22:: Gegenverzahnung (an Übertragungselement)
- 23:: Schiebeelement
- 24:: Anschlag (im Schlitten)
- 25:: Ringelement
- 26:: Wellenstumpf (an Ringelement)
- 27:: Lagerstelle (im Gehäuseansatz)
- 28:: Ansatz (an Ringelement)
- 29:: U-förmige Aufnahme (an Schiebeelement)
- 30:: Durchbruch (im Schlitten)
- 31:: Wellenende (von Welle)
- 32:: Anschlag (im Gehäuseansatz)

## Patentansprüche

1. Elektrischer Schalter, insbesondere für Elektrohandwerkzeuge, wie Bohrmaschinen, Winkelschleifer, Kreissägen, Oberfräsen, Heckenscheren o. dgl., mit wenigstens einem Kontaktsystem (3), das einen zwischen zwei Schaltstellungen umschaltend bewegbaren Schaltkontakt (4) besitzt, mit einem zur Umschaltung auf den Schaltkontakt (4) einwirkenden Betätigungsorgan (6) und mit einem Verzögerungsmittel (8), wobei das Verzögerungsmittel (8) zur Verzögerung der Umschaltbewegung in wenigstens eine der beiden Schaltstellungen mit dem Schaltkontakt (4) in Wirkverbindung steht, **dadurch gekennzeichnet, daß** das Verzögerungsmittel (8) und das Betätigungsorgan (6) an derselben Seite des Kontaktsystems (3) angeordnet sind, wobei an dieser Seite des Gehäuses (2) ein am Betätigungsorgan (6) angelenkter Schieber (15) befindlich ist und das Verzögerungsmittel (8) in Verlängerung des Schiebers (15) angeordnet ist.

2. Elektrischer Schalter nach Anspruch 1, **dadurch gekennzeichnet, daß** das Kontaktsystem (3) einen zwischen einer Aus- und einer Ein-Schaltstellung umschaltend bewegbaren Schaltkontakt (4) sowie einen in der Einschaltstellung mit dem Schaltkontakt (4) zusammenwirkenden Festkontakt (5) besitzt und daß die Wirkverbindung zwischen dem Verzögerungsmittel (8) und dem Schaltkontakt (4) bei der Umschaltbewegung des Schaltkontakts (4) in die andere Schaltstellung, insbesondere in die Aus-Schaltstellung, derart verringert ist, daß sich der Schaltkontakt (4) im wesentlichen unverzögert in die andere Schaltstellung bewegt.

3. Elektrischer Schalter nach Anspruch 1 oder 2, **dadurch gekennzeichnet, daß** das Kontaktsystem (3) in einem Gehäuse (2) angeordnet ist, vorzugsweise daß bis zu vier hintereinanderliegende Kontaktsysteme (3a, 3b, 3c, 3d) im Gehäuse (2) befindlich sind, wobei insbesondere zwei Kontaktsysteme (3a, 3b) für die Spannungsversorgung mit einem Sanftanlauf beim Einschalten des Elektromotors des Elektrowerkzeugs, das dritte Kontaktsystem (3c) zum Kurzschließen des Elektromotors für das Bremsen des Elektrowerkzeugs beim Abschalten der Spannungsversorgung, und das vierte Kontaktsystem (3d) als Überbrückung zur vollen Spannungsversorgung des Elektromotors des Elektrowerkzeugs nach Beendigung des Sanftanlaufs dienen.

4. Elektrischer Schalter nach Anspruch 1, 2 oder 3, **dadurch gekennzeichnet, daß** das Betätigungsorgan (6) an der Oberseite (7) des Gehäuses (2) beweglich gelagert ist, daß vorzugsweise ein in das Gehäuse (2) führender, auf einen Schlitten (9) einwirkender Schieber (15) am Betätigungsorgan (6) angelenkt ist, und daß weiter vorzugsweise der Schaltkontakt (4) am Schlitten (9) mit Hilfe eines elastischen Mittels, beispielsweise mittels einer Druckfeder (13), elastisch gelagert ist.

5. Blektrischer Schalter nach einem der Ansprüche 1 bis 4, **dadurch gekennzeichnet, daß** am Schlitten (9) eine zur Druckpunkterzeugung für die Umschaltbewegung dienende, mit dem Gehäuse (2) zusammenwirkende erste Feder (10) und gegebenenfalls eine mit dem Schieber (15) zusammenwirkende, eine schnappende Umschaltbewegung unterstützende zweite Feder (11) angeordnet sind, und daß vorzugsweise am Schieber (15) eine zur Rückstellung dienende dritte Feder (12) befindlich ist.

6. Elektrischer Schalter nach einem der Ansprüche 1 bis 5, **dadurch gekennzeichnet, daß** an der Oberseite (7) des Gehäuses (2) ein Führungskanal (16) für den Schieber (15) befindlich ist, wobei vorzugsweise das Verzögerungsmittel (8) an der Oberseite (7) im Gehäuse (2), insbesondere in Verlängerung des Führungskanals (16), angeordnet ist.

7. Elektrischer Schalter nach einem der Ansprüche 1 bis 6, **dadurch gekennzeichnet, daß** das Verzögerungsmittel (8) als eine Verzögerungstrommel ausgebildet ist, und daß vorzugsweise an der Oberseite (7) des Gehäuses (2) ein Gehäuseansatz (17), der insbesondere in etwa halbzylinderförmig ausgestaltet ist, zur Aufnahme und Lagerung für die Verzögerungstrommel angeordnet ist.

8. Elektrischer Schalter nach einem der Ansprüche 1 bis 7, **dadurch gekennzeichnet, daß** das Verzögerungsmittel (8) eine mit einer viskosen Flüssigkeit gefüllte Zylindertrommel (18) und eine in der Zylindertrommel (18) angeordnete Welle (19) aufweist, so daß die Zylindertrommel (18) relativ zur Welle (19) gedämpft bewegbar ist, daß vorzugsweise ein Wellenende (31) an einer Seite aus der Zylindertrommel (18) herausragt, daß weiter vorzugsweise an der Zylindertrommel (18) eine Verzahnung (21), insbesondere in der Art eines Ritzels an der dem Wellenende (31) gegenüberliegenden Seite der Zylindertrommel (18), angebracht ist, und daß noch weiter vorzugsweise ein Übertragungselement (20) zur Einwirkung auf den Schaltkontakt (4) mittels einer Gegenverzahnung (22) von der Zylindertrommel (18) gedämpft bewegbar ist.

9. Elektrischer Schalter nach einem der Ansprüche 1 bis 8, **dadurch gekennzeichnet, daß** im Schlitten (9) ein gegen das elastische Mittel für die Lagerung des Schaltkontakts (4) wirkendes Schiebeelement (23) beweglich gelagert ist, und daß vorzugsweise das Übertragungselement (20) mit dem Schiebeelement (23) derart gekoppelt ist, daß gegen die vom elastischen Mittel bei der Umschaltbewegung des Schaltkontakts (4) ausgeübte Kraft die von dem Verzögerungsmittel (8) ausgeübte hemmende Kraft zur Verzögerung der Umschaltbewegung wirkt.

10. Elektrischer Schalter nach einem der Ansprüche 1 bis 9, **dadurch gekennzeichnet, daß** das Übertragungselement (20) als ein in etwa kreisförmiges Ringelement (25) ausgestaltet ist, daß vorzugsweise an der dem Schiebeelement (23) abgewandten Peripherie des Ringelements (25) ein wellenstumpf (26) angeordnet ist, der in eine Lagerstelle (27) im Gehäuseansatz (17) für die Drehung des Ringelements (25) um einen insbesondere durch Anschläge (32) im Gehäuseansatz (17) festgelegten Winkel eingreift, und daß weiter vorzugsweise in etwa dem Wellenstumpf (26) gegenüberliegend an der Peripherie des Ringelements (25) ein Ansatz (28) für die Kopplung mit dem Schiebeelement (23) angebracht ist.

11. Elektrischer Schalter nach einem der Ansprüche 1 bis 10, **dadurch gekennzeichnet, daß** die Gegenverzahnung (22) in der Art einer Innenverzahnung am Ringelement (25), insbesondere als eine in etwa kreisabschnittsförmige Innenverzahnung, angebracht ist, daß vorzugsweise das Schiebeelement (23) eine in etwa U-förmige Aufnahme (29) besitzt, in die der Ansatz (28) am Ringelement (25) eingreift, daß weiter vorzugsweise der Schaltkontakt (4) und das Schiebelement (23) an der dem Verzögerungsmittel (8) abgewandten Seite des Schlittens (9) angeordnet sind, und daß noch weiter vorzugsweise die U-förmige Aufnahme (29) durch einen Durchbruch (30) im Schlitten (9) an der dem Verzögerungsmittel (8) zugewandten Seite des Schlittens (9) herausragt.

12. Elektrischer Schalter nach einem der Ansprüche 1 bis 11, **dadurch gekennzeichnet, daß** das Übertragungselement (20) zwei Ringelemente (25) aufweist, die in etwa um die Höhe der Zylindertrommel (18) für das Verzögerungsmittel (8) voneinander beabstandet sind, daß vorzugsweise an jedem Ringelement (25) jeweils ein Wellenstumpf (26) zur Lagerung des Übertragungselements (20) in jeweils einer zugeordneten Lagerstelle (27) im Gehäuseansatz (17) befindlich ist, daß weiter vorzugsweise lediglich an dem dem Wellenende (31) des Verzögerungsmittels (8) abgewandten Ringelement (25) eine Innenverzahnung angebracht ist, daß noch weiter vorzugsweise die Ansätze (28) als ein die beiden Ringelemente (25) miteinander verbindendes Stabelement ausgebildet sind, und daß nochmals weiter vorzugsweise das Stabelement in etwa mittig eine Querschnittsverringerung aufweist, mit der das Stabelement in die U-förmige Aufnahme (29) am Schiebeelement (23) eingreift.

## Claims

1. Electrical switch, in particular for electrical handheld tools, such as drills, angle grinders, circular saws, routers, hedge trimmers or the like, having at least one contact system (3) which has a switching contact (4) which can be moved between two switch positions for switching, having an operating member (6) which acts on the switching contact (4) for switching, and having a delay means (8), with the delay means (8) being operatively connected to the switching contact (4) in at least one of the two switch positions in order to delay the switching movement, **characterized in that** the delay means (8) and the operating member (6) are arranged on the same side of the contact system (3), a hinged slide (15) being situated on the operating member (6) and the delay means (8) being arranged in the extension of the slide (15) on this side of the housing (2).

2. Electrical switch according to claim 1, **characterised in that** the contact system (3) has a switching contact (4) which can be moved between a switched-off position and a switched-on position for switching, as well as a stationary contact (5) which interacts with the switching contact (4) in the switched-on position, and **in that** the operative connection between the delay means (8) and the switching contact (4) is reduced during the switching movement of the switching contact (4) to the other switch position, in particular to the switched-off position, in such a way that the switching contact (4) is moved to the other switch position substantially without any delay.

3. Electrical switch according to claim 1 or 2, **characterized in that** the contact system (3) is arranged in a housing (2), preferably **in that** up to four contact systems (3a, 3b, 3c, 3d), which are located one behind the other, are located in the housing (2), in particular with two contact systems (3a, 3b) being used for the voltage supply with soft starting when the electric motor of the electrical tool is switched on, the third contact system (3c) being used for short-circuiting the electric motor in order to brake the electrical tool when the voltage supply is switched off, and the fourth contact system (3d) being used as a bridge for the full voltage supply for the electric motor of the electrical tool after completion of the soft starting process.

4. Electrical switch according to claim 1, 2 or 3, **characterized in that** the operating member (6) is mounted on the upper face (7) of the housing (2) such that it can move, **in that** a slide (15), which is guided into the housing (2) and acts on a carriage (9), is preferably hinged on the operating member (6), and **in that**, furthermore and preferably, the switching contact (4) is elastically mounted on the carriage (9) with the aid of an elastic means, for example by means of a compression spring (13).

5. Electrical switch according to any one of claims 1 to 4, **characterized in that** a first spring (10), which is used to produce a pressure point for the switching movement and interacts with the housing (2) and, possibly, a second spring (11), which interacts with the slide (15) and assists a snap-action switching movement, are arranged on the carriage (9), and **in that** a third spring (12), which is used for resetting, is preferably located on the slide (15).

6. Electrical switch according to any one of claims 1 to 5, **characterized in that** a guide channel (16) for the slide (15) is located on the upper face (7) of the housing (2), with the delay means (8) preferably being arranged on the upper face (7) in the housing (2), in particular in an extension of the guide channel (16).

7. Electrical switch according to any one of claims 1 to 6, **characterized in that** the delay means (8) is in the form of a delay drum, and **in that** a housing attachment (17) which, in particular, is approximately half-cylindrical in shape, is preferably arranged on the upper face (7) of the housing (2), for holding and as a bearing for the delay drum.

8. Electrical switch according to any one of claims 1 to 7, **characterized in that** the delay means (8) has a cylindrical drum (18), which is filled with a viscous liquid, and a shaft (19), which is arranged in the cylindrical drum (18), such that the cylindrical drum (18) can move in a damped manner relative to the shaft (19), **in that** one shaft end (31) preferably projects one side out of the cylindrical drum (18), **in that**, furthermore and preferably, a tooth system (21) is fitted on the cylindrical drum (18), in particular in the form of a pinion on that side of the cylindrical drum (18) which is opposite the shaft end (31), and **in that**, furthermore and preferably, a transmission element (20) can be moved in a damped manner by the cylindrical drum (18) in order to act on the switching contact (4) by means of a mating tooth system (22).

9. Electrical switch according to any one of claims 1 to 8, **characterized in that** a sliding element (23), which acts against the elastic means for the bearing of the switching contact (4), is mounted in the carriage (9) such that it can move, and **in that** the transmission element (20) is preferably coupled to the sliding element (23) such that the restraining force which is exerted by the delay means (8) acts against the force which is exerted by the elastic means during the switching movement of the switching contact (4), in order to delay the switching movement.

10. Electrical switch according to any one of claims 1 to 9, **characterized in that** the transmission element (20) is in the form of an approximately circular annular element (25), **in that** a shaft stub (26) is preferably arranged on the periphery of the annular element (25) facing away from the sliding element (23) and engages in a bearing point (27) in the housing attachment (17) in order to allow the annular element (25) to rotate through an angle which is defined in particular by stops (32) in the housing attachment (17) and **in that**, furthermore and preferably, an attachment (28) for coupling to the sliding element (23) is fitted, approximately opposite the shaft stub (26), on the periphery of the annular element (25).

11. Electrical switch according to any one of claims 1 to 10, **characterized in that** the mating tooth system (22) is fitted in the manner of an internal tooth system on the annular element (25), in particular in the manner of an internal tooth system substantially in the form of a segment of a circle, **in that** the sliding element (23) preferably has an approximately U-shaped holder (29), in which the attachment (28) on the annular element (25) engages, **in that**, furthermore and preferably, the switching contact (4) and the sliding element (23) are arranged on that side of the carriage (9) which faces away from the delay means (8), and **in that**, furthermore and preferably, the U-shaped holder (29) projects through an aperture (30) in the carriage (9) on that side of the carriage (9) which faces the delay means (8).

12. Electrical switch according to any one of claims 1 to 11, **characterized in that** the transmission element (20) has two annular elements (25) which are separated from one another by approximately the height of the cylindrical drum (18) for the delay means (8), **in that** a respective shaft stub (26) for bearing the transmission element (20) is preferably located in a respective associated bearing point (27) in the housing attachment (17) on each annular element (25), **in that**, furthermore and preferably, an internal tooth system is fitted only on that annular element (25) which faces away from the shaft end (31) of the delay means (8), **in that**, furthermore and preferably, the attachments (28) are in the form of a rod element which connects the two annular elements (25) to one another, and **in that**, furthermore and preferably, the rod element has a reduction in its cross section approximately in the centre, by means of which the rod element engages in the U-shaped holder (29) on the sliding element (23).

## Revendications

1. Commutateur électrique, en particulier pour des outils électriques à main, comme des perceuses, des meuleuses d'angle, des scies circulaires, des fraiseuses, des taille-haies ou analogues, comportant au moins un système de contact (3), qui possède un contact de commutation (4) pouvant être déplacé en commutant entre deux positions de commutation, un organe d'actionnement (6) agissant pour la commutation sur le contact de commutation (4), et un moyen de retard (8), le moyen de retard (8), pour retarder le mouvement de commutation dans au moins une des deux positions de commutation, étant en liaison active avec le contact de commutation (4),
**caractérisé en ce que** le moyen de retard (8) et l'organe d'actionnement (6) sont agencés du même côté du système de contact (3), sur ce côté du boîtier (2), se trouvant un coulisseau (15) articulé à l'organe d'actionnement (10) et le moyen de retard (8) étant agencé dans le prolongement du coulisseau (15).

2. Commutateur électrique selon la revendication 1,
**caractérisé en ce que** le système de contact (3) comporte un contact de commutation (4) pouvant être déplacé en commutant entre une position hors circuit et une position en circuit, ainsi qu'un contact fixe (5) coopérant avec le contact de commutation (4) dans la position en circuit, et **en ce que** la liaison active entre le moyen de retard (8) et le contact de commutation (4), lors du déplacement de commutation du contact de commutation (4) dans l'autre position de commutation, en particulier dans la position hors circuit, est diminuée de sorte que le contact de commutation (4) se déplace de façon généralement non retardée dans l'autre position de commutation.

3. Commutateur électrique selon la revendication 1 ou 2,
**caractérisé en ce que** le système de contact (3) est agencé dans un boîtier (2), avantageusement **en ce que** jusqu'à quatre systèmes de contact se trouvant l'un derrière l'autre (3a, 3b, 3c, 3d) se trouvent dans le boîtier (2), en particulier deux systèmes de contact (3a, 3b) servant à l'alimentation en tension avec un démarrage en douceur lors de la mise en circuit du moteur électrique de l'outil électrique, le troisième système de contact (3c) servant à court-circuiter le moteur électrique lors du freinage de l'outil électrique lors de la coupure de l'alimentation en tension, et le quatrième système de contact (3d) servant comme pontage pour l'alimentation en tension complète du moteur électrique de l'outil électrique après achèvement du démarrage en douceur.

4. Commutateur électrique selon une des revendications 1, 2 ou 3,
**caractérisé en ce que** l'organe d'actionnement (6) est monté de façon déplaçable sur le dessus (7) du boîtier (2), **en ce que**, avantageusement, un coulisseau (15) guidé dans le boîtier (2) et agissant sur un chariot (9) est articulé à l'organe d'actionnement (6), et **en ce que**, encore avantageusement, le contact de commutation (4) est monté de façon élastique sur le chariot (9) à l'aide d'un moyen élastique, par exemple au moyen d'un ressort de pression (13).

5. Commutateur électrique selon une des revendications 1 à 4,
**caractérisé en ce que**, sur le chariot (9), sont agencés un premier ressort (10) coopérant avec le boîtier (2) et servant à engendrer une pression ponctuelle pour le déplacement de commutation et, le cas échéant, un second ressort (11) coopérant avec le coulisseau (15) et facilitant un déplacement de commutation rapide, et **en ce que**, avantageusement, sur le coulisseau (15), se trouve un troisième ressort (12) servant au rappel.

6. Commutateur électrique selon une des revendications 1 à 5,
**caractérisé en ce que**, sur le dessus (7) du boîtier (2), se trouve un canal de guidage (16) pour le coulisseau (15), le moyen de retard (8) étant agencé avantageusement sur le dessus (7) dans le boîtier (2), en particulier en prolongement du canal de guidage (16).

7. Commutateur électrique selon une des revendications 1 à 6,
**caractérisé en ce que** le moyen de retard (8) est réalisé comme tambour de retard et **en ce que**, avantageusement, sur le dessus (7) du boîtier (2), il est agencé une pièce de boîtier (17), qui est réalisée en particulier sous forme sensiblement semi-cylindrique, pour recevoir et servir au montage du tambour de retard.

8. Commutateur électrique selon une des revendications 1 à 7,
**caractérisé en ce que** le moyen de retard (8) présente un tambour cylindrique (18) rempli d'un liquide visqueux et un arbre (19) agencé dans le tambour cylindrique (18), de sorte que le tambour cylindrique (18) peut être déplacé de façon amortie par rapport à l'arbre (19), **en ce que**, avantageusement, une extrémité (31) de l'arbre fait saillie sur un côté hors du tambour cylindrique (18), **en ce que**, encore avantageusement, sur le tambour cylindrique (18), il est agencé une denture (21), en particulier à la manière d'un pignon sur le côté, opposé à l'extrémité (31) de l'arbre, du tambour cylindrique (18), et **en ce que**, encore plus avantageusement, un élément de transfert (20) pour agir sur le contact de commutation (4) peut être déplacé de façon amortie au moyen d'une contre-denture (22) par le tambour cylindrique (18).

9. Commutateur électrique selon une des revendications 1 à 8,
**caractérisé en ce que**, dans le chariot (9), un élément coulissant (23) agissant à l'encontre du moyen élastique pour le montage du contact de commutation (4) est monté de façon déplaçable, et **en ce que**, avantageusement, l'élément de transfert (20) est couplé à l'élément coulissant (23) de sorte que la force de ralentissement exercée par le moyen de retard (8) pour retarder le déplacement de commutation agit à l'encontre de la force exercée par le moyen élastique lors du déplacement de commutation du contact de commutation (4).

10. Commutateur électrique selon une des revendications 1 à 9,
**caractérisé en ce que** l'élément de transfert (20) est réalisé comme élément annulaire (25) sensiblement circulaire, **en ce que**, avantageusement, sur la périphérie, opposée à l'élément coulissant (23), de l'élément annulaire (25), il est agencé un bout d'arbre (26), qui s'engage dans un point d'appui (27) dans la pièce de boîtier (17) pour la rotation de l'élément annulaire (25) d'un angle déterminé en particulier par des butées (32) dans la pièce de boîtier (17), et **en ce que**, encore avantageusement, de façon sensiblement opposée au bout d'arbre (26), à la périphérie de l'élément annulaire (25), il est agencé une pièce (28) pour le couplage avec l'élément coulissant (23).

11. Commutateur électrique selon une des revendications 1 à 10,
**caractérisé en ce que** la contre-denture (22) est agencée à la manière d'une denture interne sur l'élément annulaire (25), en particulier comme une denture interne sensiblement sous forme d'arc de cercle, **en ce que**, avantageusement, l'élément coulissant (23) possède un récepteur (29) sensiblement en forme de U, dans lequel s'engage la pièce (28) sur l'élément annulaire (25), **en ce que**, encore avantageusement, le contact de commutation (4) et l'élément coulissant (23) sont agencés sur le côté, opposé au moyen de retard (8), du chariot (9), et **en ce que**, encore plus avantageusement, le récepteur (29) en forme de U fait saillie par une ouverture (30) dans le chariot (9) sur le côté, en regard du moyen de retard (8), du chariot (9).

12. Commutateur électrique selon une des revendications 1 à 11,
**caractérisé en ce que** l'élément de transfert (20) présente deux éléments annulaires (25) qui sont écartés l'un de l'autre de sensiblement la hauteur du tambour cylindrique (18) pour le moyen de retard (8), **en ce que**, avantageusement, sur chaque élément annulaire (25), se trouve à chaque fois un bout d'arbre (26) pour le montage de l'élément de transfert (20) dans à chaque fois un point d'appui associé (27) dans la pièce de boîtier (17), **en ce que**, encore avantageusement, uniquement sur l'élément annulaire (25) opposé à l'extrémité d'arbre (31) du moyen de retard (8), il est prévu une denture interne, **en ce que**, encore plus avantageusement, les pièces (28) sont réalisées comme un élément de barre reliant ensemble les deux éléments annulaires (25), et **en ce que**, encore une fois plus avantageusement, l'élément de barre présente, de façon sensiblement centrale, une diminution de section transversale par laquelle l'élément de barre s'engage dans le récepteur (29) en forme de U sur l'élément coulissant (23).
